# EUROPÄISCHE PATENTSCHRIFT

(11) **EP 2 266 425 B1**
(45) Veröffentlichungstag und Bekanntmachung des Hinweises auf die Patenterteilung: **25.03.2015**
(21) Anmeldenummer: 10165829.2
(22) Anmeldetag: 14.06.2010
(51) Int. Cl.: A24C 5/40, B65D 77/20

(54) **Tabakverpackung für ein Zigaretten-Selbstverfertigungsgerät, System aus Tabakverpackung und Zigaretten-Selbstverfertigungsgerät und Bestückungsverfahren für ein Zigaretten-Selbstverfertigungsgerät**
Tobacco packaging for a cigarette self-production device, system comprising same and loading method for a cigarette self-production device
Emballage de tabac pour un appareil de fabrication de cigarettes automatique, système constitué d'un emballage de tabac et appareil de fabrication de cigarettes automatique et procédé de garnissage pour un appareil de fabrication de cigarettes automatique

(30) Priorität: 23.06.2009 DE 102009032009
(43) Veröffentlichungstag der Anmeldung: 29.12.2010
(62) Teilanmeldung aus: 14183906.8
(73) Patentinhaber: British American Tobacco (Germany) GmbH, 20354 Hamburg (DE)
(72) Erfinder: Schlag, Alexander, 75172 Pforzheim (DE); Minkner, Dirk, 20251 Hamburg (DE); Küpper, Michael, 50931 Köln (DE)
(74) Vertreter: Schwabe - Sandmair - Marx

(56) Entgegenhaltungen:
- EP-A1- 1 911 361
- WO-A1-2006/079191
- US-A1- 2004 118 852

## Beschreibung

Die Erfindung betrifft ein System aus einer Tabakverpackung und einem Zigaretten-Selbstverfertigungsgerät und ein Bestückungsverfahren für ein solches Gerät.

Ein spezieller Anwendungsfall der vorliegenden Erfindung liegt auf dem Gebiet der Zigarettenmaschinen, die vom Verbraucher zur Herstellung einzelner bzw. einer Vielzahl einzelner Zigaretten (auf Vorrat) verwendet werden. Solche Tisch-Zigarettenmaschinen sind aufwändiger gestaltet als einfache bekannte Stopfgeräte, gestatten es einen größeren Vorrat an Tabak zu verarbeiten und erzeugen im allgemeinen qualitativ sehr hochwertige, selbstverfertigte Zigaretten.

Aus der WO 2007/093417 A1 ist eine Vorrichtung bekannt, die als Zigaretten-Selbstverfertigungsgerät genutzt werden kann und eine Tabakverpackung nutzt, die als separate Einheit am Gerät angebracht werden kann, wobei Ver- und Entriegelungsmechanismen beschrieben werden. In der WO 2007/093417 A1 bricht die Entriegelungsnase 432 erst ab, wenn der Tabak in der Trommel verbraucht ist. Ein weiteres Dokument, das ein Tabakverpackungssystem beschreibt, ist EP 1911360 A2, wo der Siegelverschluss ohne die Entfernung eines weiteren Teils entfernt wird.

Vor diesem Hintergrund ist es die Aufgabe der vorliegenden Erfindung, ein System aus einer Tabakverpackung und einem Zigaretten-Selbstverfertigungsgerät, und ein Verfahren zu schaffen, welche die Handhabung erleichtern, insbesondere bei der Bestückung des Gerätes mit Tabak.

Diese Aufgabe wird erfindungsgemäß durch ein System aus einer Tabakverpackung und einem Zigaretten-Selbstverfertigungsgerät gemäß dem Anspruch 1 und ein Verfahren nach dem Anspruch 12 gelöst. Die Unteransprüche definieren bevorzugte Ausführungsformen der Erfindung.

Eine Tabakverpackung des erfindungsgemäßen Systems hat eine becherförmige Tabakaufnahme, die an ihrer Öffnungsseite einen entfernbaren Siegelverschluss aufweist, ein Adapterelement zum Anbringen der Verpackung an dem Zigaretten-Selbstverfertigungsgerät und ein Entriegelungselement für eine Sicherheitsverriegelung des Zigaretten-Selbstverfertigungsgeräts. Gemäß der vorliegenden Erfindung ist mindestens ein von der Tabakverpackung abtrennbarer Teil des Entriegelungselements mit dem Siegelverschluss zu dessen Entfernung verbunden.

Entriegelungselemente, die mindestens zum Teil abtrennbar sind, werden verwendet, um ein Sicherheitsmerkmal zur Verfügung zu stellen. Solche Entriegelungselemente werden durch die Abtrennung zerstört und ermöglichen es, sicherzustellen, dass das Gerät nur mit der richtigen, zugehörigen Tabakverpackung betrieben werden kann, um so Beschädigungen am Gerät zu verhindern und eine Verletzungsgefahr für Endverbraucher zu minimieren, die entstehen könnte, wenn gerätefremde oder schon einmal benutzte Verpackungen verwendet würden. Die vorliegende Erfindung hat nun erkannt, dass der Vorgang des Abtrennens des hierfür vorgesehenen Teils des Entriegelungselements mit der Öffnung des Siegelverschlusses kombiniert werden kann, was die Handhabung in eleganter Weise vereinfacht.

Mit anderen Worten wird der abtrennbare Teil des Entriegelungselements, der mit dem Siegelverschluss verbunden ist, erfindungsgemäß mit der Funktion eines Griffes oder Angriffes für den Siegelverschluss versehen, und beim Entfernen dieses Teils kann mit der selben Bewegung auch der Siegelverschluss geöffnet bzw. entfernt werden. Die Handhabung der Tabakverpackung sowie des Systems wird hierdurch vereinfacht und benutzerfreundlicher gestaltet.

Bei einer speziellen Ausführungsform der Erfindung bildet die Tabakaufnahme einen Becher mit nach unten gekehrter Öffnungsseite, an welcher das Anbringungs-Adapterelement und das Entriegelungselement angeordnet sind. Dabei kann das Anbringungs-Adapterelement einen unteren, abstehenden Rand am Becher umfassen, insbesondere einen Führungsflansch, der dann in ein entsprechendes Gegenstück am Selbstverfertigungsgerät eingeführt werden kann. Dadurch wird die korrekte Anbringung der Tabakverpackung gewährleistet.

Wenn das Entriegelungselement an einer unteren Randseite der Tabakaufnahme angeordnet ist wird es vorteilhafterweise nach der Anbringung der Tabakaufnahme am Gerät in einfacher Weise mit dort angebrachten Verriegelungsmechanismen in Eingriff kommen.

Gemäß einer erfindungsgemäßen Ausgestaltung weist der Siegelverschluss einen Entfernungs-Angriffsabschnitt auf, und der abtrennbare Teil des Entriegelungselements ist mit diesem Entfernungs-Angriffsabschnitt verbunden, so dass der Siegelverschluss mit Hilfe des abtrennbaren bzw. abgetrennten Teils entfernbar ist und an der richtigen Stelle des Siegelverschlusses als "Griff' sitzt.

Es besteht die Möglichkeit, das Entriegelungselement mit einem mit der Tabakaufnahme verbundenen und dort zum Verbleib bestimmten Riegel-Offenhalteteil zu versehen, der benachbart zum abtrennbaren Teil angeordnet ist. Eine solche zweiteilige Ausgestaltung des Entriegelungselementes ist von Vorteil, weil sie die beiden separaten Funktionen wiederspiegelt, einerseits das Entriegeln und Offenhalten, andererseits die Funktion als Griff für den Siegelverschluss. Dabei ist es nicht erheblich, ob der abtrennbare Teil des Entriegelungselementes selbst schon eine Entriegelungsfunktion hat oder entsprechend ausgestaltet ist. Es kann also der Offenhalteteil beide Funktionen erfüllen, nämlich einerseits die Entriegelung und andererseits die Funktion des Offenhaltens, während der abtrennbare Teil hierzu nicht beiträgt. Andererseits und wie im beiliegenden Ausführungsbeispiel beschrieben, kann das Entriegeln selbst durch den abtrennbaren Teil stattfinden, während der an der Tabakverpackung verbleibende Offenhalteteil dann dafür sorgt, dass das Gerät auch entriegelt bleibt.

Der abtrennbare Teil des Entriegelungselements kann lediglich über den Siegelverschluss mit der Tabakaufnahme verbunden sein. Die Integrität der Tabakverpackung wird im unbenutzten Zustand dann dadurch hergestellt, dass der Siegelverschluss fest an der Verpackung angebracht ist und damit auch der abtrennbare Teil dort verbleibt.

Bei einer anderen Ausgestaltungsmöglichkeit wird zusätzlich noch eine Sollbruchverbindung des Siegelverschlusses mit der Tabakaufnahme vorgesehen, und dies kann insbesondere dann von Vorteil sein, wenn die Verbindung lediglich über den Siegelverschluss eventuell nicht starr genug ist und für mehr Formstabilität gesorgt werden muss.

Bei einer Ausführungsform der vorliegenden Tabakverpackung weist der Siegelverschluss eine flexible abziehbare Schutzfolie auf; es kann aber auch jedwede andere Verschlusstechnik verwendet werden, beispielsweise eine starre Verschlussplatte oder sich beim Öffnen zerstörende Abdeckungen.

Das erfindungsgemäße System weist eine Tabakverpackung auf, wie sie oben in verschiedenen Ausführungsformen beschrieben worden ist, sowie ein Zigaretten-Selbstverfertigungsgerät, an dem die Tabakverpackung zur Versorgung bzw. Bestückung mit Tabak anbringbar ist. Es umfasst ferner eine Sicherheitsverriegelung, welche die Betätigung des Geräts verhindert, wenn sie nicht mittels des Entriegelungselements der Verpackung entriegelt wird.

Bei dem System kann ein verschiebbarer Riegel für die Sicherheitsvorrichtung vorgesehen werden, der in seiner Ausgangsstellung so gestellt bzw. vorgespannt ist, dass er eine Tabakverarbeitungsbewegung des Geräts blockiert, und der durch seine Wechselwirkung mit dem Entriegelungselement der Verpackung in eine Freigabestellung verschoben wird, in welcher er eine Tabakverarbeitungsbewegung des Geräts gestattet.

Eine weitere mögliche Ausgestaltung des erfindungsgemäßen Systems sieht vor, dass die Sicherheitsverriegelung an einer Stelle des Geräts angeordnet ist, wo sie beim Anbringen der Tabakverpackung zunächst von dem abtrennbaren Teil des Entriegelungselements passiert, und dabei insbesondere entriegelt wird, wonach sie mit einem Riegel-Offenhalteteil des Entriegelungselements in Eingriff kommt, der die Entriegelung auch nach einem Abtrennen des abtrennbaren Teils aufrechterhält.

Beim erfindungsgemäßen Verfahren zur Bestückung eines Zigaretten-Selbstverfertigungsgeräts mit Tabak kann eine Tabakverpackung verwendet werden, wie sie oben in verschiedenen Ausführungsformen beschrieben wird, wobei der Siegelverschluss nach dem Anbringen der Verpackung an dem Zigaretten-Selbstverfertigungsgerät und dem Entriegeln der Sicherheitsverriegelung dadurch von der Tabakverpackung entfernt wird, dass er mit mindestens einem von der Tabakverpackung abtrennbaren Teil des Entriegelungselements, mit dem er verbunden ist, zusammen entfernt wird.

Das erfindungsgemäße System sowie die erfindungsgemäße Verfahrensausgestaltung haben naturgemäß dieselben Vorteile wie sie oben schon unter Bezugnahme auf die Tabakverpackung beschrieben worden sind.

Die Erfindung wird im Weiteren anhand einer bevorzugten Ausführungsform näher erläutert. Sie kann alle hierin beschriebenen Merkmale einzeln sowie in jedweder sinnvollen Kombination umfassen und insbesondere auch als Verwendung einer beschriebenen Tabakverpackung mit einem Zigaretten-Selbstverfertigungsgerät bzw. bei einem Tabak-Bestückungsverfahren, wie jeweils hierin beschrieben, angesehen werden. Ferner ist zu bemerken, dass, obwohl die vorliegende Beschreibung auf die Tabakverarbeitung bei der Tabak-Selbstverfertigung abstellt, die grundlegenden Erfindungsmerkmale auch bei Verarbeitungsgeräten für andere, schüttfähige Nahrungs- und Genussmittel anwendbar sind. In den beiliegenden Zeichnungen zeigen:
- Figur 1 bis 3: eine Ausführungsform einer Tabakverpackung des erfindungsgemäßen Systems; und
- Figuren 4 und 5: das Einsetzen einer Tabakverpackung des erfindungsgemäßen Systems in eine Aufnahmevorrichtung eines Zigaretten-Selbstverfertigungsgeräts des erfindungsgemäßen Systems mit Entriegelungsfunktion.

Die in den Figuren 1 bis 3 in verschiedenen Ansichten dargestellte Tabakverpackung 1 hat die Form eines umgekehrten Bechers, der abgerundete, rechtwinklige Ecken hat und nach oben hin etwas zusammenläuft. Die Verpackung, die in Figur 1 schräg von oben, in Figur 2 von der Seite und in Figur 3 schräg von unten zu sehen ist, ist dazu gedacht, oben auf ein Zigaretten-Selbstverfertigungsgerät aufgesetzt zu werden, und aus diesem Grund befindet sich ihre Öffnungsseite unten. Zusammen mit der etwas nach oben zusammenlaufenden Ausbildung wird hierdurch ein optimales und vollständiges Ausbringen des Tabaks gewährleistet. Der Tabak befindet sich in der Tabakaufnahme 2, die im Weiteren auch als "Becher" bezeichnet wird. Der Becher 2 hat an seinem unteren Ende einen nach außen abstehenden Flansch 3, und dieser Flansch 3 umgreift den Becher 2 unten an drei Seiten, d.h. er ist an der Vorderseite nicht vorhanden und offen, so dass die Tabakverpackung 1 mit dem Flansch 3 in eine entsprechende Führung am Tabak-Selbstverfertigungsgerät eingeschoben werden kann. Dabei stützten die beiden seitlichen Abschnitte des Flansches 3 die feste Verbindung zwischen Tabakverpackung und Gerät.

An der Vorderseite hat der Becher 2 im Bereich seiner Öffnung einen verstärkten Flanschabschnitt 4, an den sich ein nach oben rechtwinklig vorstehender Riegel-Offenhalteteil 5 anschließt, dessen Funktion später noch erläutert wird. Durch den Spalt 65 (Figur 2) getrennt vom Offenhalteteil 5, liegt der entfernbare Teil 6 des Entriegelungselements 5, 6, wobei dieser keilförmige entfernbare Teil auch als Entriegelungsteil 6 bezeichnet werden kann und nach vorne hin spitz zusammenläuft. Sein hinteres Ende ist ebenso hoch wie der Offenhalteteil 5.
In der Figur 3 ist noch zu sehen, wie die Tabakverpackung 1 auf der Unterseite verschlossen ist, nämlich mit Hilfe einer Siegelfolie, die insgesamt mit dem Bezugszeichen 7 versehen worden ist. Eigentlich verschlossen wird die untere Öffnung der Tabakaufnahme 2 durch den ersten Teil 8A der Siegelfolie 7, der an den unteren Rändern des Flansches 3 verklebt oder durch Wärmebehandlung so befestigt worden ist, dass er mit Hilfe seines umgeklappten, wieder nach vorne führenden Abschnitt 8B von der Öffnung abgezogen bzw. abgeschält werden kann. Wenn also vorne an dem mit dem Bezugszeichen 9 gekennzeichneten Angriffsabschnitt der Siegelfolie 7 am 8B in Pfeilrichtung gezogen wird, wird der eigentliche Verschlussteil 8A von der Unterseite des Flansches abgeschält und der in dem Becher 2 vorhandene Tabak kann heraus und in das Zigarettenselbstverfertigungsgerät hineinfallen, um dort verarbeitet zu werden.

Insbesondere in der Figur 3 ist auch ersichtlich, dass sich die Siegelfolie 7 mit ihrem Angriffsabschnitt 9 sowohl unter dem Offenhalteteil 5 als auch unter dem Entriegelungsteil 6 des Entriegelungselements 5, 6 erstreckt. Das Entriegelungselement ist also mit dem Siegelfolie 7 verbunden, insbesondere auch sein Entriegelungsteil 6.

Der Entriegelungsteil 6 kann lediglich über die Siegelfolie 7 überhaupt mit der restlichen Tabakverpackung verbunden sein, man kann aber auch noch Sollbruchverbindungen vorsehen, die in Figur 1 zu sehen und mit dem Bezugszeichen 21 gekennzeichnet worden sind. Solche Verbindungen 21 erhalten die Form und Ausrichtung des Entriegelungsteils 6 auch im unbenutzten Zustand gut aufrecht.

In den Figuren 4 und 5 ist nun zu sehen, wie eine solche Tabakverpackung 1 mit einem Zigaretten-Selbstverfertigungsgerät zusammenwirken kann. Das Zigaretten-Selbstverfertigungsgerät ist hier nicht vollständig dargestellt, da lediglich sein Entriegelungsmechanismus für die vorliegende Beschreibung von Bedeutung ist und erörtert werden soll. Es trägt insgesamt das Bezugszeichen 10 und umfasst ein Gehäuse 11 sowie eine Drehtrommel 12, die sich um die Achse 20 herum drehen kann, wobei der Tabak in der Drehtrommel umgewälzt und für das Portionieren vorbereitet wird.

Die Drehtrommel 12 hat einen sich mit ihr mitdrehenden Ansatz 13, in dem eine (in Figur 5 gestrichelt dargestellte) Eingriffsnut 18 für einen Riegel 14 vorhanden ist. In der Figur 4 ist das Gerät in einem Zustand gezeigt, in dem die Drehung der Trommel 12 durch den Eingriff des Riegels verhindert wird; in Figur 5 ist der Riegel nach oben verschoben, so dass die Drehung möglich wird.

Der Riegel 14 ist in einer Ausnehmung 17 des Gehäuses verschiebbar angeordnet, und er weist einen Riegelkörper 15 auf, der eine Durchgangsöffnung 16 hat. Entweder durch Schwerkraft oder durch Federkraft wird der Riegel grundsätzlich zu seiner Verriegelungsstellung (Figur 4) hin vorgespannt bzw. angestellt. Die gesamte Sicherheitsverrieglung hat in der Figur 4 das Bezugszeichen 19 erhalten.

Der Zustand vor dem Einschieben einer zu dem Gerät 10 gehörenden Tabakverpackung 2 ist in Figur 4 gezeigt und lässt eine Betätigung des Gerätes bzw. eine Inbetriebnahme wegen der Verriegelung durch den Riegel 14 nicht zu. Um das Gerät in Betrieb zu nehmen, wird der Becher 2 oben auf das Gerät aufgeschoben; in den Figuren 4 und 5 in Richtung von links nach rechts. Dabei schiebt sich der keilförmige Entriegelungsteil 6 nach rechts in die Durchgangsöffnung 16 des Riegelkörpers 15, und aufgrund der schrägen Oberkante wird der Riegel 14 angehoben. Der Becher 2 wird dann weiter so lange nach rechts in die Sicherheitsverrieglung 19 hinein verschoben bis er vom Anschlag 22 gestoppt wird und der Offenhalteteil 5 in der Durchgangsöffnung 16 zu liegen kommt. In diesem Zustand bleibt der Riegel 14 oben und offen, und die Inbetriebnahme des Gerätes, d.h. das Drehen der Drehtrommel 12 wird möglich.

Ausgehend von dem Zustand der Figur 5 kann nun die Siegelfolie 7 gelöst werden, an dem der Entriegelungsteil 6, d.h. der abtrennbare Teil des Entriegelungselements 5, 6 befestigt ist. Wenn der Teil 6 nach unten geknickt wird (Pfeil) bricht zunächst die Sollbruchstelle 21 (oder beide Sollbruchstellen 21), und daraufhin kann der Teil 6 in einfacher Weise per Hand gegriffen werden, um die Siegelfolie 7 nach rechts in Pfeilrichtung herauszuziehen und damit von der unteren Öffnung abzuschälen. Der Tabak kann dann in die Drehtrommel 12 hineinfallen und verarbeitet werden. Der abtrennbare Teil 6 stellt also sowohl ein Entriegelungselement als auch einen guten Angriff für das Öffnen der Siegelfolie dar und vereint somit in synergetischer Weise mehrere Funktionen in sich, was die Handhabung des Systems optimiert.

## Patentansprüche

1. System umfassend eine
a) Tabakverpackung (1) für ein Zigaretten-Selbstverfertigungsgerät mit
- einem becherförmigen Tabakaufnahme (2), die an ihrer Öffnungsseite einen entfernbaren Siegelverschluss (7) aufweist,
- einem Adapterelement (3) zum Anbringen der Verpackung an dem Zigaretten-Selbstverfertigungsgerät, und mit
- einem Entriegelungselement (5, 6) für eine Sicherheitsverriegelung des Zigaretten-Selbstverfertigungsgeräts, wobei mindestens ein Teil (6) des Entriegelungselements, der von der Tabakverpackung (1) abtrennbar ausgestaltet ist, mit dem Siegelverschluss (7) zu dessen Entfernung verbunden ist, und ein
b) Zigaretten-Selbstverfertigungsgerät (10), an dem die Tabakverpackung (1) zur Versorgung mit Tabak anbringbar ist, und das eine Sicherheitsverriegelung (19) umfasst, welche die Betätigung des Geräts verhindert, wenn sie nicht mittels des Entriegelungselements (5, 6) der Verpackung (1) entriegelt wird.

2. System nach Anspruch 1, **dadurch gekennzeichnet, dass** die Sicherheitsvorrichtung einen verschiebbaren Riegel (14) umfasst, der in seiner Ausgangsstellung so gestellt ist, dass er eine Tabakverarbeitungsbewegung des Geräts (10) blockiert, und der durch eine Wechselwirkung mit dem Entriegelungselement (5, 6) der Verpackung (1) in eine Freigabestellung verschoben wird, in der er eine Tabakverarbeitungsbewegung des Geräts (10) gestattet.

3. System nach Anspruch 1 oder 2, **dadurch gekennzeichnet, dass** die Sicherheitsverriegelung an einer Stelle des Geräts angeordnet ist, wo sie beim Anbringen der Tabakverpackung (1) zunächst von dem abtrennbaren Teil (6) des Entriegelungselements (5, 6) passiert wird, und dabei insbesondere entriegelt wird, wonach sie mit einem Riegel-Offenhalteteil (5) des Entriegelungselements (5, 6) in Eingriff kommt, der die Entriegelung auch nach einem Abtrennen des abtrennbaren Teils (6) aufrecht erhält.

4. System nach einem der Ansprüche 1 bis 3, **dadurch gekennzeichnet, dass** die Tabakaufnahme (2) einen Becher mit nach unten gekehrter Öffnungsseite bildet, an welcher das Adapterelement (3) und das Entriegelungselement (5,6) angeordnet sind.

5. System nach Anspruch 4, **dadurch gekennzeichnet, dass** das Adapterelement (3) einen unteren, abstehenden Rand am Becher umfasst, insbesondere einen Führungsflansch.

6. System nach einem der Ansprüche 1 bis 5, **dadurch gekennzeichnet, dass** das Entriegelungselement (5, 6) an einer unteren Randseite der Tabakaufnahme angeordnet ist.

7. System nach einem der Ansprüche 1 bis 6, **dadurch gekennzeichnet, dass** der Siegelverschluss (7) einen Entfernungs-Angriffsabschnitt (9) aufweist und der abtrennbare Teil (6) des Entriegelungselements (5, 6) mit dem Entfernungs-Angriffsabschnitt (9) verbunden ist, so dass der Siegelverschluss (7) mit Hilfe des abtrennbaren bzw. abgetrennten Teils (6) entfernbar ist.

8. System nach einem der Ansprüche 1 bis 7, **dadurch gekennzeichnet**, **dass** das Entriegelungselement (5, 6) einen mit der Tabakaufnahme (2) verbundenen und dort zum Verbleib bestimmten Riegel-Offenhalteteil (5) aufweist, der benachbart zum abtrennbaren Teil (6) angeordnet ist.

9. System nach einem der Ansprüche 7 oder 8, **dadurch gekennzeichnet**, **dass** der abtrennbare Teil (6) des Entriegelungselements nur über den Siegelverschluss (7) mit der Tabakaufnahme (2) verbunden ist.

10. System nach einem der Ansprüche 7 oder 8, **dadurch gekennzeichnet**, **dass** der abtrennbare Teil (6) des Entriegelungselements über den Siegelverschluss (7) und eine Sollbruchverbindung mit der Tabakaufnahme (2) verbunden ist.

11. System nach einem der Ansprüche 1 bis 10, **dadurch gekennzeichnet, dass** der Siegelverschluss (7) eine flexible abziehbare Schutzfolie (7) aufweist.

12. Verfahren zur Bestückung eines Zigaretten-Selbstverfertigungsgeräts mit Tabak aus einer Tabakverpackung (1) mit einer becherförmige Tabakaufnahme (2), die an ihrer Öffnungsseite einen entfernbaren Siegelverschluss (7) aufweist, einem Adapterelement (3) zum Anbringen der Verpackung an dem Zigaretten-Selbstverfertigungsgerät, und mit einem Entriegelungselement (5, 6) für eine Sicherheitsverriegelung des Zigaretten-Selbstverfertigungsgeräts, bei dem der Siegelverschluss (7) nach dem Anbringen der Verpackung an dem Zigaretten-Selbstverfertigungsgerät und dem Entriegeln der Sicherheitsverriegelung **dadurch** von der Tabakverpackung (2) entfernt wird, dass er mit mindestens einem von der Tabakverpackung abtrennbaren Teil (6) des Entriegelungselements, mit dem er verbunden ist, zusammen entfernt wird.

## Claims

1. A system, comprising:
a) a tobacco packaging (1) for a personal cigarette manufacturing device, comprising:
- a cup-shaped tobacco receptacle (2) which comprises a removable seal (7) on its opening side;
- an adaptor element (3) for attaching the packaging to the personal cigarette manufacturing device; and
- an unlatching element (5, 6) for a security latching on the personal cigarette manufacturing device, wherein at least one part (6) of the unlatching element which is embodied such that it can be detached from the tobacco packaging (1) is connected to the seal (7), in order to remove it; and
b) a personal cigarette manufacturing device (10) to which the tobacco packaging (1) can be attached in order to supply the personal cigarette manufacturing device with tobacco, and which comprises a security latching (19) which prevents the device from being operated if it is not unlatched by means of the unlatching element (5, 6) of the packaging (1).

2. The system according to claim 1, **characterised in that** the security device comprises a latch (14) which can be shifted and is set in its initial position such that it blocks a tobacco processing movement of the device (10), and is shifted by an interaction with the unlatching element (5, 6) of the packaging (1), into a release position in which it allows a tobacco processing movement of the device (10).

3. The system according to claim 1 or 2, **characterised in that** the security latching is arranged at a point on the device at which, when the tobacco packaging (1) is attached, the security latching is initially passed by the detachable part (6) of the unlatching element (5, 6), and in particular thereby unlatched, after which it passes into engagement with a part (5) of the unlatching element (5, 6) for holding the latch open, which maintains the unlatching even after the detachable part (6) has been detached.

4. The system according to any one of claims 1 to 3, **characterised in that** the tobacco receptacle (2) forms a cup with its opening side turned downwards, on which - -the adaptor-element (3) and the unlatching element (5, 6) are arranged.

5. The system according to claim 4, **characterised in that** the adaptor element (3) comprises a lower projecting edge on the cup, in particular a guiding flange.

6. The system according to any one of claims 1 to 5, **characterised in that** the unlatching element (5, 6) is arranged on a lower edge side of the tobacco receptacle.

7. The system according to any one of claims 1 to 6, **characterised in that** the seal (7) comprises a removal grip portion (9), and the detachable part (6) of the unlatching element (5, 6) is connected to the removal grip portion (9), such that the seal (7) can be removed with the aid of the detachable and/or detached part (6).

8. The system according to any one of claims 1 to 7, **characterised in that** the unlatching element (5, 6) comprises a part (5) for holding the latch open which is connected to the tobacco receptacle (2), where it is designed to remain, and arranged adjacent to the detachable part (6).

9. The system according to any one of claims 7 or 8, **characterised in that** the detachable part (6) of the unlatching element is only connected to the tobacco receptacle (2) via the seal (7).

10. The system according to any one of claims 7 or 8, **characterised in that** the detachable part (6) of the unlatching element is connected to the tobacco receptacle (2) via the seal (7) and a break-off connection.

11. The system according to any one of claims 1 to 10, **characterised in that** the seal (7) comprises a flexible protective foil (7) which can be drawn off.

12. A method for supplying a personal cigarette manufacturing device with tobacco from a tobacco packaging (1) comprising a cup-shaped tobacco receptacle (2) which comprises a removable seal (7) on its opening side, an adaptor element (3) for attaching the packaging to the personal cigarette manufacturing device and an unlatching element (5, 6) for a security latching on the personal cigarette manufacturing device, wherein once the packaging has been attached to the personal cigarette manufacturing device and the security latching has been unlatched, the seal (7) is removed from the tobacco packaging (2) by being removed together with at least one part (6) of the unlatching element which can be detached from the tobacco packaging and which the seal is connected to.

## Revendications

1. Système comprenant un
a) emballage de tabac (1) pour un appareil d'auto-fabrication de cigarettes avec
- un logement pour le tabac (2) en forme de coupe, comportant sur son côté d'ouverture une fermeture scellée (7) amovible,
- un élément adaptateur (3) pour la fixation de l'emballage sur l'appareil d'auto-fabrication de cigarettes, et avec
- un élément de déverrouillage (5, 6) pour un verrouillage de sécurité de l'appareil d'auto-fabrication de cigarettes, où au moins une partie (6) de l'élément de déverrouillage, qui est configuré de manière à être séparable de l'emballage de tabac (1), est connecté à la fermeture scellée (7) afin de permettre son enlèvement, et un
b) appareil d'auto-fabrication de cigarettes (10) auquel peut être fixé l'emballage de tabac (1) pour l'alimentation de l'appareil en tabac et qui comprend un verrouillage de sécurité (19) empêchant l'actionnement de l'appareil lorsqu'il n'a pas été déverrouillé au moyen de l'élément de déverrouillage (5, 6) de l'emballage (1).

2. Système selon la revendication 1, **caractérisé en ce que** le dispositif de sécurité comprend un verrou coulissant (14) qui, dans sa position de départ, est positionné de telle manière qu'il bloque un mouvement de l'appareil (10) pour le traitement du tabac et qui, par une interaction avec l'élément de déverrouillage (5, 6) de l'emballage (1), est déplacé dans une position de déblocage dans laquelle il permet un mouvement de l'appareil (10) pour le traitement du tabac.

3. Système selon la revendication 1 ou 2, **caractérisé en ce que** le verrouillage de sécurité est disposé à un endroit de l'appareil tel que la partie séparable (6) de l'élément de déverrouillage (5, 6) passe à côté de lui lors de la fixation de l'emballage de tabac (1) et qu'il est ainsi notamment déverrouillé, après quoi il s'engage dans une partie (5) de l'élément de déverrouillage (5, 6) maintenant le verrou en position ouverte qui maintient le déverrouillage même après la séparation de la partie amovible (6).

4. Système selon l'une quelconque des revendications 1 à 3, **caractérisé en ce que** le logement pour le tabac (2) forme une coupe avec un côté d'ouverture orienté vers le bas, sur lequel est disposé l'élément adaptateur (3) et l'élément de déverrouillage (5, 6).

5. Système selon la revendication 4, **caractérisé en ce que** l'élément adaptateur (3) comprend un bord inférieur de la coupe en saillie, notamment une bride de guidage.

6. Système selon l'une des revendications 1 à 5, **caractérisé en ce que** l'élément de déverrouillage (5, 6) est disposé sur un bord inférieur du logement pour le tabac.

7. Système selon l'une des revendications 1 à 6, **caractérisé en ce que** la fermeture scellée (7) comporte une section de prise pour l'enlèvement (9) et la partie amovible (6) de l'élément de déverrouillage (5, 6) est connectée à la section de prise pour l'enlèvement (9) de sorte que la fermeture scellée (7) est amovible à l'aide de la partie amovible (6), respectivement séparée.

8. Système selon l'une des revendications 1 à 7, **caractérisé en ce que** l'élément de déverrouillage (5, 6) comporte une partie maintenant le verrou en position ouverte (5) connectée avec le logement pour le tabac (2) et destinée à y séjourner et qui est disposée à proximité de la partie amovible (6).

9. Système selon l'une des revendications 7 ou 8, **caractérisé en ce que** la partie amovible (6) de l'élément de déverrouillage n'est connectée au logement pour le tabac (2) que via la fermeture scellée (7).

10. Système selon l'une des revendications 7 ou 8, **caractérisé en ce que** la partie amovible (6) de l'élément de déverrouillage est connectée au logement pour le tabac (2) via la fermeture scellée (7) et une connexion destinée à la rupture.

11. Système selon l'une des revendications 1 à 10, **caractérisé en ce que** la fermeture scellée (7) comporte un film de protection (7) flexible pelable.

12. Procédé pour le chargement d'un appareil d'auto-fabrication de cigarettes avec du tabac provenant d'un emballage de tabac (1) avec un logement pour le tabac (2) en forme de coupe, qui comporte sur son côté d'ouverture une fermeture scellée (7) amovible, un élément d'adaptateur (3) pour la fixation de l'emballage sur l'appareil d'auto-fabrication de cigarettes et avec un élément de déverrouillage (5, 6) pour un verrouillage de sécurité de l'appareil d'auto-fabrication de cigarettes, où, après la fixation de l'emballage sur l'appareil d'auto-fabrication de cigarettes et le déverrouillage du verrouillage de sécurité, la fermeture scellée (7) est enlevée de l'emballage de tabac (2) de telle manière qu'elle est enlevée en même temps qu'au moins une partie (6) amovible de l'élément de déverrouillage séparable de l'emballage de tabac avec laquelle elle est connectée.
